# EUROPÄISCHE PATENTSCHRIFT

(11) **EP 0 495 940 B1**
(45) Veröffentlichungstag und Bekanntmachung des Hinweises auf die Patenterteilung: **03.05.1995**
(21) Anmeldenummer: 91912556.7
(22) Anmeldetag: 12.07.1991
(51) Int. Cl.: A47B 88/04

(54) **VORRICHTUNG ZUM HALTEN EINES IN EINEN MÖBELKORPUS EINGESCHOBENEN SCHUBKASTENS**
DEVICE FOR HOLDING PUSHED-IN DRAWERS IN THE BODY OF AN ITEM OF FURNITURE
DISPOSITIF DE MAINTIEN D'UN TIROIR INSERE DANS LE CORPS D'UN MEUBLE

(30) Priorität: 17.09.1990 DE 9013161 U
(43) Veröffentlichungstag der Anmeldung: 29.07.1992
(73) Patentinhaber: PAUL HETTICH GMBH & CO., D-32269 Kirchlengern (DE)
(72) Erfinder: SCHRÖDER, Gerhard, D-4970 Bad Oeynhausen 9 (DE); FAUST, Karl-Volker, D-4800 Bielefeld 15 (DE); NOSKE, Frank, D-4950 Minden (DE)
(74) Vertreter: Stracke, Alexander, Dipl.-Ing.
(86) Internationale Anmeldenummer: DE9100581
(87) Internationale Veröffentlichungsnummer: WO9204843

(56) Entgegenhaltungen:
- EP-A- 0 391 221
- DE-B- 1 262 533
- DE-U- 8 907 511

## Beschreibung

Die vorliegende Erfindung betrifft eine Vorrichtung zum Halten eines in einen Möbelkorpus eingeschobenen Schubkastens gemäß dem Oberbegriff des Anspruchs 1.

Derartige Vorrichtungen dienen dazu, eine einzuschiebende Schublade einerseits im letzten Einschubbereich abzufedern, und andererseits so in einer Endlage zu halten, daß sie nur unter Überwindung einer, wenn auch geringen Federkraft ausgezogen werden kann (siehe z.B. die Druckschrift DE-B-1 262 533).

Dazu ist es bisher bekannt, das Gabelteil seitlich am Schubkasten anzubringen, während der in das Gabelteil eingreifende Stift an der Seitenwandung des Möbelkorpus festgelegt ist.
Dabei ist es notwendig, daß der Abstand zwischen der entsprechenden Schubkastenseite und der Seitenwandung des Möbelkorpus relativ genau eingehalten wird, da es ansonsten zu Fehlfunktionen kommt, d. h., daß der Stift zu kurz oder zu lang ist, so daß er entweder gar nicht in das Gabelteil eingreifen kann oder zuweit eingreift mit der Folge, daß eine Funktion nicht möglich ist.

In diesem Zusammenhang ist als nachteilig auch eine gegebene Abhängigkeit von bestimmten Führungschienen anzusehen, deren miteinander korrespondierende Teile einerseits am Schubkasten und andererseits am Möbelkorpus festgelegt sind und die nur unter Berücksichtigung der Stiftlänge ausgewählt werden können, oder an deren maßliche Vorgaben die Stiftlänge anzupassen ist.
In jedem Fall ist eine Konfektionierung der Vorrichtung, die für alle verwendbaren Führungsschienen uneingeschränkt verwandt werden könnte, nicht möglich.

In der Praxis kann der Fall eintreten, daß das Gabelteil vor dem Einschieben des Schubkastens in eine Halteposition, also vor dem Eingreifen des Stiftes in die Gabelöffnung, unbeabsichtigt in die Halteposition verschwenkt wird, so daß beim Zuschieben des Schubkastens der Stift nicht in die Gabelöffnung des Schubkastens eingreifen kann.

Der vorliegenden Erfindung liegt die Aufgabe zugrunde, eine Vorrichtung der gattungsgemäßen Art so zu gestalten, daß mit konstruktiv einfachsten Mitteln die Verwendungsfähigkeit der Vorrichtung verbessert, eine zuverlässige Rückholung des Gabelteiles gewährleistet und die Standzeit der Vorrichtung insgesamt erhöht wird.

Diese Aufgabe wird durch die im kennzeichnenden Teil des Anspruchs 1 genannten Merkmale gelöst.

Die Erfindung erlaubt zum einen, daß die Vorrichtung unterseitig angeordnet wird, wobei der Stift am Schubkasten befestigt sein kann, während das Gabelteil mit der angeschlossenen Rückholeinrichtung beispielsweise an einer mit dem Möbelkorpus fest verbundenen Tragschiene befestigt sein kann.

Damit besteht weder eine Abhängigkeit in bezug auf enge, einzuhaltende Toleranzen noch in bezug auf bestimmte Führungsschienenarten, so daß der Einsatz der Vorrichtung keinerlei Einfluß nimmt auf die Anbringung und Verwendung der Führungsschienen.

Eine besonders vorteilhafte Ausgestaltung der Erfindung sieht vor, daß die Rasteinrichtung und das Gabelteil als einstückiges Kunststoffteil ausgebildet sind und dabei im Innern eines Gehäuses einliegen, das mit einem einseitig offenen Schlitz versehen ist, in dem der gemeinsame Schwenkbolzen des Gabelteiles und der Rückholeinrichtung einliegt.

Diese konstruktive Ausgestaltung ermöglicht eine besonders einfache Herstellung der gesamten Vorrichtung, da insbesondere deren Montage, also das Einbringen des Gabelteiles und der Rückholeinrichtung in den Schlitz einen sehr geringen Aufwand erfordert.

Weitere vorteilhafte Ausgestaltungen der Erfindung sind in den Unteransprüchen gekennzeichnet.

Ausführungsbeispiele der Erfindung werden nachfolgend anhand der beigefügten Zeichnungen beschrieben.

Es zeigen:
- Fig. 1: die montierte Vorrichtung in einer Vorderansicht,
- Fig. 2-4: eine Draufsicht auf die Vorrichtung in verschiedenen Arbeitsstellungen entsprechend der Schnittlinie II-II in Figur 1,
- Fig. 5: ein weiteres Ausführungsbeispiel einer Einzelheit der Vorrichtung in einer Draufsicht,
- Fig. 6: eine weitere Einzelheit der Erfindung in einer Draufsicht,
- Fig. 7: eine Einzelheit der in den Figuren 2-4 dargestellten Vorrichtung in einer Draufsicht,
- Fig. 8: ein weiteres Ausführungsbeispiel der Vorrichtung in einer Draufsicht dargestellt.

Eine in den Figuren 2 bis 4 und anhand eines weiteren Ausführungsbeispieles in der Figur 8 dargestellte Vorrichtung zum Halten eines in einen Möbelkorpus eingeschobenen Schubkastens ist entsprechend der Figur 1 montiert.

In an sich bekannter Weise ist der Schubkasten 1 auf einer Führungsschiene 14 längsverschiebbar in einem Möbelkorpus 2 gelagert.

An der Unterseite des Bodens des Schubkastens 1 ist ein Stift 3 befestigt, der in Gebrauchsstellung mit einem Gabelteil 4 korrespondiert, das schwenkbar in einem Gehäuse 6 angeordnet ist. Dieses Gehäuse 6 wiederum ist unterseitig an der Führungsschiene 14 festgelegt. Während der Stift 3 mit dem Schubkasten 1 hin und her verfahrbar ist, ist das Gehäuse 6 ortsfest.

In einer taschenförmigen Ausnehmung des Gehäuses 6 ist oberseitig, dem Schubkasten 1 zugewandt, ein Schlitz 13 vorgesehen, der schräg entgegengesetzt der Einschubrichtung des Schubkastens 1 verläuft, und der als Drehlager für einen Schwenkbolzen 8 dient, mit dem das Gabelteil 4 arretiert ist. Ein in Einschubrichtung des Schubkastens 1 wirkende Zugfeder 7 ist einerseits am Gehäuse 6 festgelegt und andererseits an einem Zapfen 18 des Gabelteiles 4 eingehängt.
Dabei ist der Zapfen 18 bei der in der Figur 2 dargestellten Nichtgebrauchsstellung des Gabelteiles 4 auf der der Federwicklung abgewandten Seite des Schwenkbolzens 8 angeordnet. Beim Einschieben des Schubkastens 1 trifft der Stift 3 zunächst bei der in der Figur 2 gezeigten Ausgangsstellung im Eingangsbereich der Gabelöffnung 9 auf das Gabelteil 4, wobei er sich am Gabelschenkel abstützt.

Beim weiteren Einschieben des Schubkastens 1 drückt der Stift 3 gegen den entsprechenden Gabelschenkel , so daß das Gabelteil 4 um den Schwenkbolzen 8 verschwenkt, wobei der Stift 3 während des Verschwenkvorganges in die Gabelöffnung 9 eintaucht.

Durch die Federwirkung der Feder 7 wird das Einziehen des Schubkastens 1 unterstützt, wobei in einer Endstellung, wie sie in der Figur 3 gezeigt ist, der Stift 3 auf der dem Gabelschenkel gegenüberliegenden Seite des Gabelteiles 4 anliegt.
Das Gabelteil 4 bleibt dabei unter Zugspannung der Zugfeder 7, da der Schubkasten 1 bereits an einem Endanschlag anliegt, während das Gabelteil 4 eine maximal mögliche Schwenkbewegung nicht vollführt hat. Hiermit ist sichergestellt, daß auch bei Toleranzen der Schubkasten in jedem Fall in der Schließstellung liegt.

Neben dem Gabelteil 4 ist eine Rückholeinrichtung 5 angeordnet, die einen Führungskanal 10 aufweist, der eine der offenen Seite der Gabelöffnung 9 benachbarte unverschließbare Öffnung 11 und eine dieser gegenüberliegende durch einen federnden Sperriegel 12 verschließbare Einführöffnung aufweist. Dabei ist der Sperriegel 12 nur in Richtung des Führungskanales 10 hin zu öffnen, während eine entgegengesetzte Öffnung nicht möglich ist, da der Sperriegel dann an den Seitenbereich der Einführungsöffnung anschlägt.

Der Sperriegel 12 ist, wie die Figur 7 deutlich erkennen läßt, an seinem freien Ende auf seiner der Einführöffnung zugewandte Seite, mit einer Rastvertiefung 25 versehen, in die in Schließstellung eine Rastnase 26 der Rückholeinrichtung 5 formschlüssig eingreift.
Dabei sind die Rastvertiefung 25 und die Rastnase 26 so gestaltet, daß sie seitliche Kräfte aufnehmen können, wie sie durchaus beim Herausziehen des Schubkastens auftreten. In jedem Fall ist ein sicherer Verschluß des Sperriegels 12 gewährleistet.

Die Funktionsweise der Rückholeinrichtung 5 ist besonders deutlich aus der Figur 4 erkennbar.

Durch ein unbeabsichtigtes Verschwenken des Gabelteiles 4 bzw. der Rückholeinrichtung 5 vor dem Einführen des Stiftes 3 in die Gabelöffnung 9, ist die Funktionsfähigkeit des Gabelteiles 4 aufgehoben.
Um diese wieder herzustellen, wird der Schubkasten 1 eingeschoben, wobei der Stift 3 unter Eindrücken des Sperriegels 12 in den Führungskanal 10 eingeführt wird.
Diese Situation ist in der Figur 4 strichpunktiert dargestellt. Nach dem Weiterschieben des Schubkastens verschließt der federnde Sperriegel 12 die Einführöffnung des Führungskanales 10. Beim nachfolgenden Herausziehen des Schubkastens 1 legt sich der Stift 3 an der Innenseite des Sperriegels 12 an. Da dieser nun fest angeschlagen ist, wird das Gabelteil entsprechend der Pfeilrichtung zurückverschwenkt, bis es eine Endstellung entsprechend der Figur 2 erreicht hat.
Zur Arretierung des Gabelteiles und zur besseren Möglichkeit der Rückholung, ist auf einer Grundplatte 15 des Gehäuses 6 ein Anschlag 19 vorgesehen, an dem der Gabelschenkel des Gabelteiles 4 anschlägt.

Beim weiteren Herausziehen des Schubkastens 1 wird der Stift 3 durch die offene Seite des Führungskanales 10 herausgezogen, so daß nunmehr das Gabelteil 4 wieder in seiner Ausgangsstellung liegt.

Während bei den in den Figuren 2 bis 4, 7 und 8, dargestellten Ausführungsbeispielen der Sperriegel 12 einseitig mittels eines Filmscharnieres angelenkt ist, sieht eine weitere Ausführungsvariante entsprechend der Figur 5 zwei Riegelteile (17) vor, die flügelartig verschwenken und auf ihren einander zugewandten Seiten abgeschrägt sind, so daß sie gleichfalls nur in Richtung des Führungskanales 10 bzw. in Richtung der Öffnung 11 hin die Öffnung freigeben. Auch diese Riegelteile 17 sind mittels Filmscharnieren angelenkt.

In besonders vorteilhafter Weise kann der Stift 3 Bestandteil eines Rastelementes 16 sein, das vielfach zur Entriegelung und einfachen Herausnahme bzw. Lösen des Schubkastens von den Führungsschienen 1 vorgesehen ist.
Diese Möglichkeit erlaubt es, den Stift ohne zusätzliche Montage, gleich bei der Montage des Rastelementes 16 mit anzubringen.

Ein weiteres Ausführungsbeispiel der Erfindung ist in der Figur 8 dargestellt. Das Gabelteil 4 sowie die angeschlossene Rückholeinrichtung sind mit einem Kulissenstein 21 verbunden, der in einer Kulissenführung 22 eines Gehäuses 20 geführt ist. Während die Zugfeder 7 einerseits an dem an dem Kulissenstein 21 angeordneten Zapfen 18 eingehängt ist, ist sie andererseits fest mit dem Gehäuse verbunden.

Die Ausgangsposition des Gabelteiles 4 ist strichpunktiert dargestellt. Dabei liegt der Kulissenstein 21 schräg in einer Ausnehmung 23, in die die Kulissenführung 22 mündet.
Der Kulissenstein liegt mit einer Seite an einer Stopkante 24 an und mit der anderen Seite im Verlängerungsbereich der Kulisse 22.

Beim Einschieben des in diesem Ausführungsbeispiel nicht gezeigten Schubkastens drückt der Stift 3 gegen den Gabelschenkel, wobei sich der Kulissenstein soweit in der Ausnehmung 23 dreht, daß er in die Kulissenführung 22 einfädelt. Während der Stift 3 in die Gabelöffnung 9 eingetaucht ist, werden der Kulissenstein 21, das Gabelteil 4 und die Rückholeinrichtung 5 zusammen mit dem Schubkasten in eine Enstellung gezogen.

Im Fall einer die Funktionsfähigkeit aufhebenden Fehlstellung des Gabelteiles 4, erfolgt dessen Rückholung entsprechend der Funktionsbeschreibung zu Figur 4.

Das jeweilige Gehäuse 6, 20 kann mit nicht dargestellten Rastmitteln versehen sein, mit denen ein einfaches Anbringen an die Führungsschiene 14 möglich ist. Diese ist selbstverständlich mit mit den Rastmitteln korrespondierenden Rastteilen versehen.

## Patentansprüche

1. Vorrichtung zum Halten eines in einen Möbelkorpus (2) eingeschobenen Schubkastens (1), mit einem federbelasteten, schwenkbaren Gabelteil (4), einem in Haltestellung des Schubkastens (1) in das Gabelteil (4) eingreifenden Stift (3), sowie einer mit dem Gabelteil (4) verbundenen Rückholeinrichtung (5), mit der das Gabelteil (4) aus einer Nichtgebrauchsstellung in eine Gebrauchsstellung rückholbar ist, wobei der Stift (3) beim Einschieben des Schubkastens (1) in die Rückholeinrichtung (5) eingreift, **dadurch gekennzeichnet**, daß die Rückholeinrichtung (5) einen zweiseitig offenen, etwa parallel zur Gabelöffnung (9) verlaufenden Führungskanal (10) aufweist, dessen eine Öffnung (11) der Gabelöffnung (9) benachbart angeordnet und dessen andere, gegenüberliegende Einführöffnung mit wenigstens einem zum Führungskanal (10) hin sich öffnenden, federnden Sperriegel (12) verschlossen ist.

2. Vorrichtung nach Anspruch 1, dadurch gekennzeichnet, daß das Gabelteil (4) und die Rückholeinrichtung (5) als einstückiges Kunststoffteil ausgebildet sind.

3. Vorrichtung nach Anspruch 1, dadurch gekennzeichnet, daß der Sperriegel (12) einseitig angeschlagen ist.

4. Vorrichtung nach Anspruch 1, dadurch gekennzeichnet, daß der Sperriegel (12) aus zwei Riegelteilen (17) besteht, die einseitig zu öffnen sind.

5. Vorrichtung nach Anspruch 1, dadurch gekennzeichnet, daß das Gabelteil (4) und die Rückholeinrichtung (5) in einem eine Grundplatte (15) aufweisenden Gehäuse (6) einliegen, dessen der Grundplatte (15) gegenüberliegende Oberseite mit einem Schlitz (13) versehen ist, in dem ein mit dem Gabelteil (4) verbundener Schwenkbolzen (8) gelagert ist, wobei der Schlitz (13) schräg entgegengesetzt der Einschubrichtung des Schubkastens (1) verläuft.

6. Vorrichtung nach Anspruch 1 oder 5, dadurch gekennzeichnet, daß das Gehäuse (6) bzw. das Gabelteil (4) und die Rückholeinrichtung (5) an einer mit dem Möbelkorpus (2) verbundenen Führungsschiene (14) und der Stift (3) an der Unterseite des Schubkastens (1) festgelegt sind, wobei das Gabelteil (4) und die Rückholeinrichtung (5) unter den Boden des Schubkastens (1) ragt.

7. Vorrichtung nach Anspruch 6, dadurch gekennzeichnet, daß der Stift (3) Bestandteil eines an sich bekannten Rastelementes (16) ist, das am Schubkasten (1) befestigt ist.

8. Vorrichtung nach Anspruch 1, dadurch gekennzeichnet, daß an das Gabelteil (4) und die Rückholeinrichtung (5) ein Kulissenstein (21) angeformt ist, der in einer in einem Gehäuse (20) vorgesehenen Kulissenführung (22) längsverschiebbar gelagert ist.

9. Vorrichtung nach Anspruch 8, dadurch gekennzeichnet, daß die Kulissenführung (22) in eine Ausnehmung (23) mündet, in der der Kulissenstein (21) in einer Anfangsstellung des Gabelteiles (4) arretiert einliegt.

10. Vorrichtung nach Anspruch 9, dadurch gekennzeichnet, daß der Kulissenstein (21) mit einem Zapfen (18) versehen ist, an den eine Zugfeder (7) angehängt ist, die andererseits am Gehäuse (20) befestigt ist.

11. Vorrichtung nach Anspruch 1 oder 4, dadurch gekennzeichnet, daß der Sperriegel (12) bzw. die Riegelteile (17) mittels Filmscharnieren angelenkt sind.

12. Vorrichtung nach Anspruch 1, dadurch gekennzeichnet, daß der Sperriegel (12) mit einer Rastvertiefung (25) versehen ist, in die in Schließstellung eine Rastnase (26) der Rückholeinrichtung (5) formschlüssig eingreift.

## Claims

1. A device for holding a drawer (1) which has been pushed into the body (2) of an article of furniture, comprising a spring-loaded pivotable fork member (4), a pin (3) which in the hold position of the drawer (1) engages into the fork member (4), and a return means (5) which is connected to the fork member (4) and with which the fork member (4) can be returned from an inoperative position into an operative position, wherein the pin (3) engages into the return means (5) when the drawer (1) is pushed in, characterised in that the return means (5) has a guide passage (10) which is open at two sides and which extends approximately parallel to the fork opening (9) and of which one opening (11) is arranged adjacent the fork opening (9) and the other oppositely disposed insertion opening is closed with at least one resilient locking bar (12) which opens towards the guide passage (10).

2. A device according to claim 1 characterised in that the fork member (4) and the return means (5) are in the form of an integral plastics member.

3. A device according to claim 1 characterised in that the locking bar (12) is in abutting relationship at one side.

4. A device according to claim 1 characterised in that the locking bar (12) comprises two bar portions (17) which are to be opened at one side.

5. A device according to claim 1 characterised in that the fork member (4) and the return means (5) lie in a housing (6) which has a base plate (15) and whose top side, which is opposite to the base plate (15), is provided with a slot (13) in which a pivot pin (8) connected to the fork member (4) is mounted, wherein the slot (13) extends inclinedly in opposite relationship to the direction in which the drawer (1) is pushed in.

6. A device according to claim 1 or claim 5 characterised in that the housing (6) or the fork member (4) and the return means (5) are fixed to a guide rail (14) connected to the body (2) of the article of furniture and the pin (3) is fixed to the underside of the drawer (1), wherein the fork member (4) and the return means (5) project beneath the bottom of the drawer (1).

7. A device according to claim 6 characterised in that the pin (3) is a component of a per se known retaining element (16) which is fixed to the drawer (1).

8. A device according to claim 1 characterised in that formed on the fork member (4) and the return means (5) is a slide portion (21) which is longitudinally slidably mounted in a sliding guide (22) provided in a housing (20).

9. A device according to claim 8 characterised in that the sliding guide (22) opens into an opening (23) in which the slide portion (21) lies arrested in an initial position of the fork member (4).

10. A device according to claim 9 characterised in that the slide portion (21) is provided with a projection (18) to which a tension spring (7) is connected, the tension spring being fixed at the other end to the housing (20).

11. A device according to claim 1 or claim 4 characterised in that the locking bar (12) or the bar portions (17) are mounted pivotably by means of film hinges.

12. A device according to claim 1 characterised in that the locking bar (12) is provided with a retaining depression (25) into which a retaining nose (26) of the return means (5) positively lockingly engages in the closed position.

## Revendications

1. Dispositif de maintien d'un tiroir (1) rentré dans un corps de meuble (2), comportant une fourche (4) pivotante sollicitée par un ressort, une tige (3) pénétrant dans la fourche (4) en position de maintien du tiroir (1), ainsi qu'un dispositif de rappel (5) relié à la fourche (4), au moyen duquel la fourche (4) peut être ramenée d'une position de non-utilisation dans une position d'utilisation, la tige (3) pénétrant dans le dispositif de rappel (5) lorsqu'on ferme le tiroir, caractérisé en ce que le dispositif de rappel (5) présente un canal de guidage (10) ouvert des deux côtés et approximativement parallèle à l'ouverture (9) de la fourche, dont une ouverture (11) est disposée à proximité de l'ouverture (9) de la fourche, et dont l'autre ouverture d'introduction, disposée du côté opposé, est fermée par un verrou (12) à ressort s'ouvrant en direction du canal de guidage (10).

2. Dispositif selon la revendication 1, caractérisé en ce que la fourche (4) et le dispositif de rappel (5) sont conformés en pièce monobloc en matière synthétique.

3. Dispositif selon la revendication 1, caractérisé en ce que le verrou (12) vient en butée d'un côté.

4. Dispositif selon la revendication 1, caractérisé en ce que le verrou (12) est constitué de deux parties de verrou (17) qui sont destinées à être ouvertes d'un côté.

5. Dispositif selon la revendication 1, caractérisé en ce que la fourche (4) et le dispositif de rappel (5) sont logés dans un boîtier (6) présentant une plaque de base (15), dont la face supérieure, opposée à la plaque de base (15), est pourvue d'une fente (13) dans laquelle est monté un axe de pivotement (8) relié à la fourche (4), la fente (13) s'étendant en oblique à l'opposé du sens de fermeture du tiroir (1).

6. Dispositif selon la revendication 1 ou 5, caractérisé en ce que le boîtier (6) et/ou la fourche (4) et le dispositif de rappel (5) sont fixés sur un rail de guidage (14) relié au corps de meuble (2) et la tige (3) est fixée à la face inférieure du tiroir (1), la fourche (4) et le dispositif de rappel (5) dépassant sous le fond du tiroir (1).

7. Dispositif selon la revendication 6, caractérisé en ce que la tige (3) fait partie d'un élément d'enclenchement (16), connu en soi, qui est fixé sur le tiroir (1).

8. Dispositif selon la revendication 1, caractérisé en ce qu'est formé, sur la fourche (4) et sur le dispositif de rappel (5), un coulisseau (21) qui est susceptible de se déplacer longitudinalement dans un guide de coulissement (22) prévu dans un boîtier (20).

9. Dispositif selon la revendication 8, caractérisé en ce que le guide de coulissement (22) débouche dans un évidement (23), dans lequel le coulisseau (21) se trouve à l'état bloqué dans une position initiale de la fourche (4).

10. Dispositif selon la revendication 9, caractérisé en ce que le coulisseau (21) est pourvu d'un doigt (18) sur lequel est accroché un ressort de traction (7) qui, d'un autre côté, est fixé sur le boîtier (20).

11. Dispositif selon la revendication 1 ou 4, caractérisé en ce que le verrou (12) et/ou les parties du verrou (17) sont articulés au moyen de charnières-film.

12. Dispositif selon la revendication 1, caractérisé en ce que le verrou (12) est pourvu d'un évidement d'enclenchement (25), dans lequel s'engage, par complémentarité de formes, en position de fermeture, un bec d'enclenchement (26) du dispositif de rappel (5).
